# EUROPÄISCHE PATENTSCHRIFT

(11) **EP 4 675 608 B1**
(45) Veröffentlichungstag und Bekanntmachung des Hinweises auf die Patenterteilung: **22.07.2026**
(21) Anmeldenummer: 25185394.1
(22) Anmeldetag: 26.06.2025
(51) Int. Cl.: G04F 1/00, G04G 13/00, G04C 19/00, G10K 1/072, G04C 21/16

(54) **TIMER MIT EINEM KLANGGEBER**
TIMER WITH AN AUDIO GENERATOR
TEMPORISATEUR AVEC UN GÉNÉRATEUR SONORE

(30) Priorität: 02.07.2024 DE 202024103624 U
(43) Veröffentlichungstag der Anmeldung: 07.01.2026
(73) Patentinhaber: Eibach, Philipp, 16798 Fürstenberg/Havel (DE)
(72) Erfinder: Eibach, Philipp, 16798 Fürstenberg/Havel (DE)
(74) Vertreter: Misselhorn, Hein-Martin

(56) Entgegenhaltungen:
- CN-A- 107 300 845
- JP-U- S57 182 797
- US-A- 2 504 457

## Beschreibung

Die Erfindung betrifft einen Timer mit einem Klanggeber nach dem Oberbegriff des Anspruchs 1.

### TECHNISCHER HINTERGRUND

Es existieren vielfältige Bereiche, bei denen die Zeitmessung, vor allem die Intervall-Zeitmessung, mit den gängigen Zeitmessern wie Uhren, Stoppuhren, Alarmen, Eieruhren oder Handy-Funktionen nicht zielführend ist. Vielmehr wird in verschiedenen Bereichen aktiv auf das Ticken des Zeitmessers, einen störenden Alarm, die Ablenkung durch ein technisches Gerät oder auch auf Strahlung durch elektrische Geräte verzichtet. Dies ist unter anderem bei Meditationen, Workshops, Sport (z. B. Yoga, Atemübungen, Intervall-Training), der Therapie (z. B. Ergo-Therapien, Vermittlung von Zeitempfinden für Kinder), Mediationen oder auch bei der Messung der Ziehzeit von Tee oder ähnlichem der Fall. Dementsprechend ist der Wunsch nach Intervall-Zeitmessern mit wenig störender Ablenkung und/oder einer angenehmen Haptik und/oder einer angenehmen Alarmabgabe weit verbreitet.

CN 107 300 845 A offenbart einen Timer gemäß dem Oberbegriff des Anspruchs 1.

### ZUGRUNDE LIEGENDE AUFGABE

Demzufolge liegt der Erfindung die Aufgabe zugrunde, eine einfache Möglichkeit zu schaffen, mit welcher auf wenig störende Art und Weise eine Intervall-Zeitmessung durchgeführt werden kann.

### DIE ERFINDUNGSGEMÄSSE LÖSUNG

Das zugrunde liegende Problem wird erfindungsgemäß durch einen Timer mit den Merkmalen des Anspruchs 1 gelöst.

Hier wird ein Timer mit einem Klanggeber vorgeschlagen, der mindestens ein klanganregendes Element, einen Antrieb und eine hiervon bewegte Scheibe aufweist. Der Antrieb kann hierbei ein elektromechanisches, ein vollelektronisches Uhrwerk, ein elektrischer Schrittmotor oder ähnliches sein. Bevorzugt ist als Antrieb ein Quarzuhrwerk. Es ist im Allgemeinen bevorzugt, dass der Antrieb kein Ticken oder anderweitig störende Geräusche verursacht wie das zum Beispiel bei den meisten mechanischen Aufziehuhrwerken der Fall ist. Die bewegte Scheibe ist bevorzugt eine rotierende Kreisscheibe, kann aber ebenfalls anders gestaltet sein, beispielsweise als linear bewegtes Rechteck oder dergleichen.

Der erfindungsgemäße Timer zeichnet sich dadurch aus, dass die bewegte Scheibe mindestens eine Rastfläche zum zeitweiligen "In-Positionhalten" - idealerweise gegen die Schwerkraft - des mindestens einen klanganregenden Elements aufweist. Dieses klanganregende Element ist hierbei bevorzugt eine Kugel. Um Umgehungsversuche dieses Schutzrechts zu erschweren sei gesagt, dass das klanganregende Element aber auch anderweitig ausgeführt sein könnte, beispielsweise als vorgespannter Klöppel, der mausefallenartig durch eine Feder vorgespannt ist und nach Auslösung gegen einen Klanggeber schlägt. Die Kugellösung mit ihrer harmonischen Ausstrahlung und ihrer intuitiven Bedienbarkeit ist aber klar bevorzugt. Darüber hinaus besitzt der Timer mindestens ein Auslenkorgan, zu welchem sich die Scheibe relativ bewegt. Diese Bewegung geschieht derart, dass das Auslenkorgan zu einem bestimmten Zeitpunkt eine Kraft - sei es eine mechanische Kraft, eine Magnetkraft oder Ähnliches - auf das mindestens eine klanganregende Element ausübt. Hierdurch wird das das klanganregende Element in Richtung auf den Klanggeber in Bewegung gesetzt und bringt diesen schließlich zum Klingen.

Je nach Geschwindigkeit der Bewegung der Scheibe wird das klanganregende Element somit nach einem definierten Zeitraum aus seiner Position in der Rastfläche vom Auslenkorgan ausgelenkt und derart Richtung Klanggeber bewegt, bevorzugt durch die Schwerkraft, sodass zu diesem definierten Zeitpunkt ein Klang ertönt, der das Ende des bestimmten Intervalls anzeigt, nachdem das klanganregende Element mit dem Klanggeber in Interaktion getreten ist, vorzugsweise durch ein direktes Anschlagen des Klanggebers.

So kann auf einfache, mechanische und nicht störende Art und Weise ein dennoch klares Signal für die Beendigung eines Intervalls gegeben werden.

Dies führt zu einer visuellen Darstellung und einer haptischen Interaktion mit der Zeit, insbesondere mit Intervallen.

Die mechanische Klangerzeugung führt zu einem angenehmeren Alarmklang. Zudem ist ein einfaches Vor- und Zurückdrehen bzw. Verstellen der Zeit möglich. Der Timer eignet sich gerade auch für blinde oder sehbehinderte Menschen, da er rein haptisch zu bedienen ist.

### OPTIONALE WEITERBILDUNGSMÖGLICHKEITEN

Eine bevorzugte Ausführungsform des Timers besteht darin, dass die bewegte Scheibe eine Profilscheibe ist, die derart profiliiert ist, dass sie mindestens eine in erhöhter Position ausgebildete Rastfläche zum metastabilen Halten eines klanganregenden Elements aufweist. Diese oben schon angesprochene Rastfläche hält somit auf einfache Art und Weise das klanganregende Element in seiner oberen Position beim "Warten" auf die Auslenkung durch das Auslenkorgan. Der metastabile Zustand beschreibt im Allgemeinen ein System, das bei kleinen Störungen stabil bleibt, bei größeren Störungen aber instabil wird und bevorzugt in einen anderen (stabilen oder wiederum metastabilen) Zustand übergeht. Darüber hinaus weist die Profilscheibe mindestens eine Rollfläche oder Gleitfläche auf, über die sich das klanganregende Element im Anschluss an die vom Auslenkorgan auf es ausgeübten Kraft von allein in eine niedrigere Position bewegen kann, in der es mit dem Klanggeber in Interaktionen tritt. Die Auslenkung mit dem Auslenkorgan ist somit eine ausreichende Kraft für das Inbewegungsetzen des klanganregenden Elements und der Überwindung des metastabilen Zustands in der oberen Position; eine kleinere Vibration oder andere Störerscheinungen sollen diese Bewegung jedoch bevorzugt nicht auslösen können. Die angesprochene "Interaktion mit dem Klanggeber" beschreibt bevorzugt ein mechanisches Anschlagen einer Glocke, Klangschale oder Ähnlichem oder auch das Ingangsetzen eines elektrischen oder elektronischen Klanggebers.

Darüber hinaus ist es besonders bevorzugt, wenn das mindestens eine klanganregende Element ein Rollkörper und bevorzugt eine Kugel ist, bevorzugt aus Metall, Keramik, Stein oder Holz, wobei der Rollkörper auf seinem sich an die metastabile Position anschließenden Weg hin zum Klanggeber idealerweise allein durch die Schwerkraft angetrieben wird. So kann auf einfache und kostengünstige Art und Weise ein leicht rollendes, klanganregendes Element bereitgestellt werden. Darüber hinaus kann mit dem Gewicht und dem Material des Rollkörpers auch die Lautstärke und der Klang beim Zusammentreffen mit dem Klanggeber leicht beeinflusst werden.

In manchen Fällen ist es vorteilhaft, wenn unterschiedliche Rollkörper gleichzeitig zum Einsatz kommen, also etwa ein oder mehrere leichtgewichtigere Rollkörper, z. B. aus Kunststoff, zum Einsatz kommen, die nach ihrer Auslösung jeweils nur einen leiseren Zwischen-Ton erzeugen, z. B. jede Viertelstunde, und mindestens ein weiterer, schwergewichtigerer Rollkörper zum Einsatz kommt, um z. B. einen lauteren Ton zu erzeugen, z. B. jede Stunde oder am Ende der eingestellten Zeitspanne.

Zudem ist es besonders bevorzugt, wenn die bewegte Scheibe in Gestalt einer Profilscheibe eine lenkend gestaltete Laufbahn - vorzugsweise in Gestalt einer Rinne - aufweist, die die Bewegungsrichtung des klanganregenden Elements beeinflusst, nachdem es vom Auslenkorgan aus seiner metastabilen Position herausgedrängt worden ist, wobei die Beeinflussung vorzugsweise auf ganzer oder im Wesentlichen auf ganzer Länge zwischen dem Rand der metastabilen Position und dem Klanggeber erfolgt. So kann auf einfache Art und Weise der Pfad des klanganregenden Elements aus seiner oberen Position aus gelenkt und geleitet werden, um ein gewünschtes Roll- und Klangverhalten zu erreichen. Die Rillen sind hierbei zumindest auf ihrer Laufbahn derart gestaltet, dass die Kugeln beim Rollen keine oder nur unwesentlich hörbare Geräusche verursachen. Hierzu ist es besonders bevorzugt, wenn das Material der Rollbahn eine entsprechend hohe innere Dämpfung (typischerweise mit einem Verlustfaktor von 0,2 oder höher) und/oder einen niedrigen Elastizitätsmodul (typischerweise bis 1500 MPa) aufweist. Es ist somit bevorzugt, dass für das Material der Rinne zumindest teilweise Filz, Kork, Samt, Velour oder Kunststoff verwendet wird, beispielsweise Silikon, ein Polyurethan mit der Shore-A-Härte von 50 bis 90, Silikonkautschuk, EPDM-Gummi oder EVA-Schaum.

Des Weiteren ist es besonders bevorzugt, wenn die Rinne eine U- oder besser V-förmige Rinne ist, die bevorzugt in Richtung hin zu dem Klanggeber enger und/ oder tiefer wird. Dies verhindert auf einfache Art und Weise, dass das klanganregende Element durch den Prellschlag bei Auftreffen auf den Klanggeber in die benachbarte Rinne entgleist und dadurch ungewollt Klangeffekte entstehen oder Behinderungen, weil das nächste klanganregende Element in der benachbarten Rinne kein ungehindertes Klangereignis auslösen kann.

Eine weitere bevorzugte Ausführungsform besteht darin, dass das Gefälle der Rinne, das klanganregende Element und der Klanggeber so aufeinander abgestimmt sind, dass das klanganregende Element durch das Auftreffen auf den Klanggeber einen Prellschlag und/oder im Anschluss daran eine Hangabtriebskraft erfährt, der bzw. die ihn vom Klanggeber entfernt und bevorzugt auch entfernt hält. Denn eine mechanische Glocke oder ein äquivalenter Klanggeber kann nur dann frei klingen wenn der Klöppel oder ein klangerzeugendes Element gleich nach dem Anschlagen der Glocke wieder abhebt, da sonst eine Dämpfung der Glocke entsteht und der Klang nicht wie gewünscht klingt. Dies kann so auf einfache Art und Weise gewährleistet werden.

Zudem ist es besonders bevorzugt, wenn die Rinne eine zweite Rastfläche aufweist, die so ausgebildet und angeordnet ist, dass sie das klanganregende Element nach seiner ersten Interaktion mit dem Klanggeber auffängt und festhält. Im Vergleich zur oberen ersten Rastfläche liegt diese zweite Rastfläche bevorzugt tiefer und stellt auf einfache Art und Weise sicher, dass das klanganregende Element nach dem Rückstoß durch den Kontakt mit dem Klanggeber nicht erneut die Rinne nach unten läuft und dabei noch einmal ungewollt mit dem Klanggeber interagiert. Bevorzugt wird nur ein definierter Schlag ausgeführt. Der Zustand in der zweiten Rastfläche ist hierbei analog zur ersten Rastfläche ein metastabiler Zustand, wobei hier nicht das Ziel ist, das klanganregende Element wieder mit einem Auslenkorgan auszulenken, aber es vielmehr dort bleiben soll, bis es manuell wieder in die Ausgangsposition der ersten Rastfläche gebracht wird. Es ist hierbei bevorzugt, dass die zweite Rastfläche so weit entfernt vom Klanggeber liegt, dass eine weitere Kugel auf einer benachbarten Rinne ungestört nach unten zum Klanggeber hin rollen kann.

Des Weiteren ist es besonders bevorzugt, wenn die bewegte Scheibe eine Kreisscheibe ist, die bevorzugt mehrere und idealerweise sternförmig bzw. spiralförmig auf ihr angeordnete Rinnen aufweist. So können die erforderlichen Rinnen auf einfache Art und Weise an der Scheibe vorgesehen werden und die Scheibe dabei leicht und kostengünstig hergestellt werden.

Darüber hinaus ist es besonders bevorzugt, wenn das Auslenkorgan durch mindestens eine Nocke gebildet wird, gegen die ein klanganregendes Element, wenn es sich in einer metastabilen Position - bevorzugt in der Position auf der ersten Rastfläche - befindet, im Zuge der Bewegung der Scheibe anläuft und dann aus dieser metastabilen Position herausgedrängt wird. So kann auf einfache Art und Weise eine definierte Auslenkung und ein definierter Start der Bewegung des klanganregenden Elements gewährleistet werden.

Weitere Wirkungsweisen, Vorteile und Ausgestaltungsmöglichkeiten ergeben sich aus der figurengestützten Beschreibung des Ausführungsbeispiels.

### FIGURENLISTE

Die Figur 1 zeigt ein bevorzugtes Ausführungsbeispiel des erfindungsgemäßen Timers in dreidimensionaler Ansicht.
Die Figur 2 zeigt das bevorzugte Ausführungsbeispiel des erfindungsgemäßen Timers in der Draufsicht.
Die Figur 3 zeigt das bevorzugte Ausführungsbeispiel des erfindungsgemäßen Timers in der Untersicht.
Die Figur 4 zeigt das bevorzugte Ausführungsbeispiel des erfindungsgemäßen Timers in der Seitenansicht.

### BEVORZUGTES AUSFÜHRUNGSBEISPIEL

Der erfindungsgemäße Timer 1 umfasst bevorzugt eine punktsymmetrische bewegte Scheibe 5, in deren Zentrum ein Klanggeber 2 steht. Dieser Klanggeber 2 ist bevorzugt eine Glocke oder eine Klangschale. Die Scheibe 5 ist hierbei bevorzugt eine kreisrunde Profilscheibe. Die Scheibe 5 weist zudem bevorzugt mehrere punktsymmetrische Rinnen 9 auf, die strahlenförmig zum Mittelpunkt hin verlaufen. Die Rinnen 9 weisen im Allgemeinen ein Gefälle von radial außen nach radial innen auf, wobei als Ausnahme hierfür die erste Rastfläche 6a und die zweite Rastfläche 6b gesehen werden können. Bevorzugt am radial äußeren Ende jeder Rinne 9 ist hier eine erste Rastfläche 6a vorgesehen, welche als Ruheposition und Startposition für das jeweilige klanganregende Element 3 fungiert. Die zweite Rastfläche 6b befindet sich bevorzugt um den tiefsten Punkt der Rinne 9; bevorzugt bei ungefähr 2/3 der Strecke der Rinne 9 zum Mittelpunkt der Scheibe 5. Wird ein klanganregendes Element 3 aus der Ruheposition in der ersten Rastfläche 6a auf die Rinne gelenkt, so rollt es in der Rinne über die Rollfläche 8 nach unten, berührt den Klanggeber 2, erfährt einen Stoß vom Klanggeber 2 weg und rollt danach aus in der Rastfläche 6b, welche tiefer liegt als das Ende der Rinne 9, welches den Klanggeber 2 berührt.

Als klanganregendes Element 3 ist bevorzugt eine Kugel vorgesehen. Auf dem gesamten Timer 1 können bevorzugt verschiedene Kugeln in den Rinnen 9 vorgesehen werden, um verschiedene Intervalle - beispielsweise von verschiedenen Personen - messen zu können oder um z. B. um Zwischensignale erzeugen zu können (etwa nach Ablauf von je 5 Minuten) und ein Endsignal (z. B. nach Ablauf von 15 Minuten).

Die bewegte Scheibe 5 wird von einem Antrieb 4 angetrieben und ist bevorzugt auf dem Antrieb 4 gelagert. Der Antrieb 4 ist beispielsweise auf der Minutenachse eines Uhrwerks gelagert, das als Antrieb 4 fungiert. In diesem Fall dreht sich die Scheibe 5 pro Stunde ein Mal um 360°. Die Scheibe 5 und der Antrieb 4 sind bevorzugt in einem Gehäuse 10 montiert. Am oberen Rand des Gehäuses 10, das die Scheibe 5 zumindest teilweise umgibt, befindet sich ein Auslenkorgan 7, in Gestalt einer Nocke, die knapp über die Scheibe 5 ragt. Die Gestalt des Auslenkorgans 5 ist so bemessen, die sie beim Drehen der Scheibe 5 ein klanganregendes Element 3 aus der Ruheposition in der ersten Rastfläche 6a herausdrängt, was dazu führt, dass diese auf die Rollfläche 8 der Rinne 9 gedrängt wird und dort nach unten rollt; bevorzugt so, dass das klanganregende Element 3 durch die Schwerkraft so viel Energie erfährt, dass es die zweite Rastfläche 6b überwinden kann.

Die Scheibe 5 lässt sich bevorzugt auch manuell frei drehen. Hierdurch kann die Rotation und damit der Abstand der klanganregenden Elemente 3 von dem Auslenkorgan 7 bestimmt werden und somit das Ende des Timers manuell eingestellt werden.

### ALLGEMEINES

Der Timer ist bevorzugt in verschiedenen Größen und Formen erhältlich. Neben der Standard-Version für den persönlichen Gebrauch (ca. 20cm Durchmesser) gibt es bevorzugt größere Versionen für z.B. Yoga- oder Meditationszentren. Diese können auch einen Durchmesser von 1m oder sogar mehr und eine entsprechend größere Höhe aufweisen.

Das Gehäuse mit dem Auslenkorgan und die klanganregenden Elemente gibt es bevorzugt auch in verschiedenen Varianten, optimiert auf den jeweiligen Anwendungsfall. So können Markierungen auf dem Gehäuse sein, die das Einstellen von bestimmten Zeiten vereinfachen. Für Workshops gibt es bevorzugt klanganregende Elemente mit unterschiedlichen Farben für einzelne Teilnehmer geben.

Es gibt bevorzugt Scheiben mit unterschiedlichen Kugelbahnen. Ebenso kann der Klanggeber in Größe, Form und Klang variieren.

Vorgesehen sind auch Varianten, bei der die klanganregenden Elemente auf einem Ring um nur eine Kugelbahn in der Mitte laufen, in welche sie dann von dem Auslenkorgan gelenkt werden.

Ebenso ist es denkbar andere Takte des Uhrwerks bzw. des Antriebs anzubieten, so dass die Scheibe sich z.B. einmal pro 12 Stunden dreht, anstatt ein Mal pro Stunde.

### BEZUGSZEICHENLISTE

- 1: Timer
- 2: Klanggeber
- 3: Klanganregendes Element
- 4: Antrieb
- 5: Bewegte Scheibe
- 6a: Erste Rastfläche
- 6b: Zweite Rastfläche
- 7: Auslenkorgan
- 8: Rollfläche
- 9: Rinne
- 10: Gehäuse

## Patentansprüche

1. Timer (1) mit einem Klanggeber (2), mindestens einem klanganregenden Element (3), einem Antrieb (4) und einer hiervon bewegten Scheibe (5), **dadurch gekennzeichnet, dass** die bewegte Scheibe (5) mindestens eine Rastfläche (6a) zum zeitweiligen in Positionhalten des mindestens einen klanganregenden Elements (3) aufweist, wobei der Timer (1) mindestens ein Auslenkorgan (7) besitzt, relativ zu dem sich die Scheibe (5) bewegt, derart dass das Auslenkorgan (7) zu einem bestimmten Zeitpunkt eine Kraft auf das mindestens eine klanganregende Element (3) ausübt, die das klanganregende Element (3) in Richtung auf den Klanggeber (2) in Bewegung setzt und diesen schließlich zum Klingen bringt.

2. Timer (1) nach Anspruch 1, **dadurch gekennzeichnet dass** die bewegte Scheibe (5) eine Profilscheibe ist, die derart profiliiert ist, dass sie mindestens eine in erhöhter Position ausgebildete Rastfläche (6a) zum metastabilen Halten eines klanganregenden Elements (3) aufweist und eine Rollfläche (8) oder Gleitfläche, über die sich das klanganregende Element infolge der vom Auslenkorgan (7) auf es ausgeübten Kraft von allein in eine niedrigere Position bewegen kann in der es mit dem Klanggeber (2) in Interaktionen tritt.

3. Timer (1) nach Anspruch 1 oder 2, **dadurch gekennzeichnet, dass** das mindestens eine klanganregende Element (3) ein Rollkörper und bevorzugt eine Kugel ist, bevorzugt aus Metall oder Stein, wobei der Rollkörper auf seinem sich an die metastabile Position anschließenden Weg hin zum Klanggeber (2) idealerweise allein durch die Schwerkraft angetrieben wird.

4. Timer (1) nach einem der Ansprüche 2 oder 3, **dadurch gekennzeichnet, dass** die bewegte Scheibe (5) in Gestalt einer Profilscheibe eine lenkend gestaltete Laufbahn - vorzugsweise in Gestalt einer Rinne (9) - aufweist, die die Bewegungsrichtung des klanganregenden Elements (3) beeinflußt, das vom Auslenkorgan (7) aus seiner metastabilen Position herausgedrängt worden ist, wobei die Beeinflussung vorzugsweise im Wesentlichen auf ganzer Länge zwischen dem Rand der metastabilen Position und dem Klanggeber (2) erfolgt.

5. Timer (1) nach Anspruch 4, **dadurch gekennzeichnet, dass** die Rinne (9) eine U- oder besser V-förmige Rinne ist, die bevorzugt in Richtung hin zu dem Klanggeber (2) enger und/ oder tiefer wird.

6. Timer (1) nach einem der vorhergehenden Ansprüche, **dadurch gekennzeichnet, dass** das Gefälle der Rinne (9), das klanganregende Element (3) und der Klanggeber (2) so aufeinander abgestimmt sind, dass das klanganregende Element (3) durch das Auftreffen auf den Klanggeber (2) einen Prellschlag und/oder eine Hangabtriebskraft erfährt, der bzw. die ihn vom Klanggeber (2) entfernt.

7. Timer (1) nach Anspruch 6, **dadurch gekennzeichnet, dass** die Rinne (9) eine zweite Rastfläche (6b) aufweist, die so ausgebildet und angeordnet ist, dass sie das klanganregende Element (3) nach seiner ersten Interaktion mit dem Klanggeber (2) auffängt und festhält.

8. Timer (1) nach einem der vorhergehenden Ansprüche, **dadurch gekennzeichnet, dass** die bewegte Scheibe (5) eine Kreisscheibe ist, die bevorzugt mehrere und idealerweise sternförmig bzw. spiralförmig auf ihr angeordnete Rinnen (9) aufweist.

9. Timer (1) nach Anspruch 8, **dadurch gekennzeichnet, dass** der Klanggeber (2) im Zentrum oder das Zentrum der bewegten Scheibe (5), bevorzugt in Gestalt einer Kreisscheibe, einnehmend positioniert ist und idealerweise durch eine mechanische Glocke gebildet wird, die durch den Aufprall eines klanganregenden Elements (3), bevorzugt in Gestalt eines Rollkörpers, angeschlagen wird, wobei die mechanische Glocke bevorzugt eine oberseitig offene Schale bildet.

10. Timer (1) nach einem der vorhergehenden Ansprüche, **dadurch gekennzeichnet, dass** das Auslenkorgan (7) durch mindestens eine Nocke gebildet wird, gegen die ein klanganregendes Element (3), wenn es sich in einer metastabilen Position befindet, im Zuge der Bewegung der Scheibe (5) anläuft und dann aus seiner metastabilen Position herausgedrängt wird.

11. Timer (1) nach Anspruch 10, **dadurch gekennzeichnet, dass** die bewegte Scheibe (5) eine Kreisscheibe ist und sich das Auslenkorgan (7) in Gestalt mindestens einer Nocke in radial einwärtiger Richtung erstreckt.

## Claims

1. Timer (1) comprising a sound generator (2), at least one sound-generating element (3), a drive (4), and a disc (5) driven by the drive, **characterized in that** the driven disc (5) has at least one rest surface (6a) for temporarily holding the at least one sound-generating element (3) in position, wherein the timer (1) has at least one deflection element (7) relative to which the disc (5) moves, such that at a specific time the deflection element (7) exerts a force on the at least one sound-generating element (3) that sets the sound-generating element (3) in motion toward the sound generator (2) and ultimately causes it to sound.

2. Timer (1) according to claim 1, **characterized in that** the movable disc (5) is a profiled disc shaped such that it comprises at least one rest surface (6a) formed in a raised position to hold a sound-generating element (3) in a metastable state, as well as a rolling surface (8) or sliding surface over which the sound-generating element can move autonomously to a lower position due to the force exerted on it by the deflection element (7), in which it interacts with the sound generator (2).

3. Timer (1) according to claim 1 or 2, **characterized in that** the at least one sound-generating element (3) is a rolling body and preferably a ball, preferably made of metal or stone, wherein the rolling body is ideally driven exclusively by gravity on its path from the metastable position to the sound generator (2).

4. Timer (1) according to any one of claims 2 or 3, **characterized in that** the movable disc (5), in the form of a profiled disc, has a guide-shaped track-preferably in the form of a groove (9) -which influences the direction of movement of the sound-generating element (3) pushed out of its metastable position by the deflection mechanism (7), wherein the influence is preferably exerted substantially over the entire length between the edge of the metastable position and the sound generator (2).

5. Timer (1) according to claim 4, **characterized in that** the groove (9) is a U-shaped or, even more preferably, V-shaped groove that preferably tapers and/or deepens in the direction of the sound generator (2).

6. Timer (1) according to any one of the preceding claims, **characterized in that** the inclination of the groove (9), the sound-generating element (3), and the sound generator (2) are coordinated such that, upon striking the sound generator (2), the sound-generating element (3) experiences a rebound impact and/or a downward force that moves it away from the sound generator (2).

7. Timer (1) according to claim 6, **characterized in that** the groove (9) has a second locking surface (6b) that is shaped and arranged such that it catches and holds the sound-generating element (3) after its first interaction with the sound generator (2).

8. Timer (1) according to any one of the preceding claims, **characterized in that** the movable disc (5) is a circular disc on which preferably several grooves (9) are arranged, ideally in a star-shaped or spiral-shaped pattern.

9. Timer (1) according to claim 8, **characterized in that** the sound generator (2) is positioned in or is occupying the center of the movable disc (5), preferably in the form of a circular disc, and is ideally formed by a mechanical bell struck by the impact of a sound-generating element (3), preferably in the form of a rolling body, wherein the mechanical bell preferably forms an open-top shell.

10. Timer (1) according to any one of the preceding claims, **characterized in that** the deflection element (7) is formed by at least one cam against which a sound-generating element (3) strikes in a metastable position during the movement of the disc (5) and is subsequently pushed out of its metastable position.

11. Timer (1) according to claim 10, **characterized in that** the movable disc (5) is a circular disc and the deflection element (7), in the form of at least one cam, extends radially inward.

## Revendications

1. Minuterie (1) comprenant un générateur de son (2), au moins un élément stimulant de son (3), un dispositif d'entraînement (4) et un disque (5) mis en movement par ledit dispositif d'entraînement, **caractérisée en ce que** le disque mis en movement (5) comporte au moins une surface d'encliquetage (6a) destinée à maintenir temporairement en position ledit au moins un élément stimulant de son (3), dans lequel la minuterie (1) comporte au moins un élément de déviation (7) par rapport auquel le disque (5) est mis en movement, de telle sorte qu'à un moment précis, l'élément de déviation (7) exerce une force sur ledit au moins un élément stimulant de son (3) qui met l'élément stimulant de son (3) en mouvement vers le générateur de son (2) et finit par le faire sonner.

2. Minuterie (1) selon la revendication 1, **caractérisée en ce que** le disque mis en movement (5) est un disque profilé formé de telle sorte qu'il comprend au moins une surface de verrouillage (6a) formée en position surélevée pour maintenir un élément stimulant de son (3) dans un état métastable, ainsi qu'une surface de roulement (8) ou de glissement sur laquelle l'élément stimulant de son peut se déplacer de manière autonome vers une position inférieure sous l'effet de la force exercée sur lui par l'élément de déviation (7), dans laquelle il interagit avec le générateur de son (2).

3. Minuterie (1) selon la revendication 1 ou 2, **caractérisée en ce que** l'au moins un élément stimulant de son (3) est un corps roulant et de préférence une balle, de préférence en métal ou en pierre, le corps roulant étant idéalement entraîné exclusivement par la gravité sur son trajet depuis la position métastable jusqu'au générateur de son (2).

4. Minuterie (1) selon l'une quelconque des revendications 2 ou 3, **caractérisée en ce que** le disque mis en movement (5), sous la forme d'un disque profilé, comporte une piste de guidage - de préférence sous la forme d'une rainure (9) - qui influence la direction de déplacement de l'élément stimulant de son (3) poussé hors de sa position métastable par le mécanisme de déviation (7), l'influence étant de préférence exercée sensiblement sur toute la longueur comprise entre le bord de la position métastable et le générateur de son (2).

5. Minuterie (1) selon la revendication 4, **caractérisée en ce que** la rainure (9) est une rainure en forme de U ou, de préférence encore, en forme de V, qui se rétrécit et/ou s'approfondit de préférence en direction du générateur de son (2).

6. Minuterie (1) selon l'une quelconque des revendications précédentes, **caractérisée en ce que** l'inclinaison de la rainure (9), l'élément d'excitation sonore (3) et le générateur de son (2) sont coordonnés de telle sorte que, lors de l'impact sur le générateur de son (2), l'élément d'excitation sonore (3) subisse un rebond et/ou une force vers le bas qui l'éloigne du générateur de son (2).

7. Minuterie (1) selon la revendication 6, **caractérisée en ce que** la rainure (9) comporte une deuxième surface de verrouillage (6b) qui est formée et agencée de telle sorte qu'elle capture et retient l'élément stimulant de son (3) après sa première interaction avec le générateur de son (2).

8. Minuterie (1) selon l'une quelconque des revendications précédentes, **caractérisée en ce que** le disque mis en movement (5) est un disque circulaire sur lequel sont disposées de préférence plusieurs rainures (9), idéalement selon un motif en étoile ou en spirale.

9. Minuterie (1) selon la revendication 8, **caractérisée en ce que** le générateur de son (2) est positionné au centre ou de maniére occupant le centre du disque mis en movement (5), de préférence sous la forme d'un disque circulaire, et est idéalement constitué d'une cloche mécanique frappée par l'impact d'un élément stimulant de son (3), de préférence sous la forme d'un corps roulant, la cloche mécanique formant de préférence une coque ouverte vers le haut.

10. Minuterie (1) selon l'une quelconque des revendications précédentes, **caractérisée en ce que** l'élément de déviation (7) est constitué d'au moins une came contre laquelle un élément stimulant de son (3) vient frapper dans une position métastable pendant le mouvement du disque (5) et est ensuite poussé hors de sa position métastable.

11. Minuterie (1) selon la revendication 10, **caractérisée en ce que** le disque mis en movement (5) est un disque circulaire et l'élément de déviation (7), sous la forme d'au moins une came, s'étend radialement vers l'intérieur.
